# FASCICULE DE BREVET EUROPEEN

(11) **EP 2 026 009 B1**
(45) Date de publication et mention de la délivrance du brevet: **09.10.2013**
(21) Numéro de dépôt: 08162008.0
(22) Date de dépôt: 07.08.2008
(51) Int. Cl.: F24C 7/06, F24C 7/08, F24C 15/32

(54) **Four ventilé pour la cuisson des aliments**
Umluftofen zum Kochen von Nahrungsmitteln
Ventilated oven for cooking food

(30) Priorité: 09.08.2007 FR 0757015
(43) Date de publication de la demande: 18.02.2009
(73) Titulaire: Eurofours, 59144 Gommegnies (FR)
(72) Inventeur: Lancelot, Pierre, 7387 Angreau (BE)
(74) Mandataire: Balesta, Pierre

(56) Documents cités:
- EP-A- 1 662 205
- EP-A- 1 767 860
- EP-B- 0 284 858
- WO-A-2004/104483
- DE-A1- 19 730 421
- DE-A1-102005 041 573
- US-A- 4 455 319
- US-A- 5 530 223
- US-A1- 2004 035 845
- US-A1- 2004 261 632

## Description

La présente invention est relative à un four ventilé pour la cuisson d'aliments, notamment du type pâtes à pain, viennoiseries, plats gratinés ou similaires.

L'invention sera notamment mise en oeuvre chez les fabricants de fours alimentaires et trouvera principalement son application dans le domaine de la boulangerie.

A ce jour, le marché du four et de la boulangerie est scindé principalement en deux types de fours, un premier type notamment appelé four à sole et un second type appelé four ventilé.

Concernant les fours à sole, ceux-ci sont principalement dédiés à la cuisson des viennoiseries et des pains présentant un volume important du type boules de pain. Certains modèles de ces fours à sole offrent également la possibilité de cuire des aliments à base d'une pâte à pain, tels que des pizzas. Les fours à sole sont constitués d'au moins une enceinte à l'intérieur de laquelle on positionne l'aliment à cuire, cette enceinte étant fermée en façade par une porte.

Généralement, les fours à sole comprennent plusieurs enceintes de conception semblables, superposées les unes au dessus des autres.

Les fours à sols sont constitués d'une paire d'éléments rayonnants dont l'un est installé en plafond ou en voûte à l'intérieur de l'enceinte, et le deuxième élément rayonnant est installé en partie basse de l'enceinte, sous une dalle réfractaire notamment appelée sole. Les aliments sont positionnés sur la dalle réfractaire au cours de leur cuisson. Les éléments rayonnants sont notamment du type à résistance thermique. Le four à sole permet la régulation indépendante de chacune des résistances thermiques sous la dalle réfractaire et en plafond afin d'ajuster les températures selon le besoin d'utilisation.

En effet, la cuisson d'un produit croustillant en surface, gratiné ou grillé nécessite un rayonnement en plafond plus important que sous la dalle réfractaire. Inversement, un aliment du type boule de pain, par exemple d'un poids de 500 grammes, nécessite d'apporter d'avantage de chaleur diffuse émanant de la dalle réfractaire, ou sole.

Ces fours à sole présentent pour avantage de permettre une grande variété de cuisson et de chargement de produits. De plus, l'inertie de la dalle réfractaire a pour avantage de garantir une bonne stabilité et une homogénéité de la température diffusée. Par ailleurs, ce type de four a pour inconvénient de disposer d'un encombrement important. De plus, le chargement des produits à l'intérieur de l'enceinte, pour les disposer sur la dalle réfractaire, nécessite l'utilisation d'un ustensile du type pelle pour le positionnement sur la dalle rendant difficile la manipulation de certains types d'aliments qui pourraient éventuellement être cuits au moyen de ce type de four à sole.

Le second type de four connu, du type four ventilé, est quant à lui principalement dédié à la cuisson rapide de viennoiseries, à pâte légère, et les petits pains tels que des baguettes et des pistolets. Le four ventilé dispose d'une enceinte agencée pour recevoir des plaques de rayonnage perforées ou constituées d'une grille qui reçoit les aliments. L'enceinte est fermée en façade par une porte. Le four est équipé d'un élément rayonnant du type résistance circulaire installé dans le fond de l'enceinte. Cette résistance circulaire est coaxiale à un organe de soufflage du type ventilateur ou turbine qui permet de brasser l'air clos à l'intérieur de l'enceinte. Le four dispose de moyens de régulation qui gère la température ambiante brassée et la vitesse de ventilation, en particulier dans le cas de cuisson de produits très légers tels que des pâtes à choux.

Ce type de four présente pour avantage de disposer d'un encombrement réduit, d'offrir une homogénéité de la chaleur ambiante, nécessaire à la cuisson des pâtes légères et de permettre un chargement et un déchargement rapide des produits alimentaires à l'aide de filets, de grilles ou de plaques ajourées. Par ailleurs, l'enceinte dispose d'une inertie faible permettant une montée en température rapide. Ce type de four dispose également d'un régulateur programmable qui permet le paramétrage de la cuisson selon le type de produits enfournés. En outre, il dispose comme inconvénient de ne pas recevoir de plaques pleines, et réfractaires, permettant la cuisson de produits lourds tels que des pains ronds qui nécessitent une charge calorique importante. En effet, ce type de produits alimentaires nécessite une inertie de l'élément support, cette inertie garantissant une bonne stabilité et une homogénéité de la température.

Il est donc fréquent de retrouver sur des sites de restauration à la fois des fours à sole et des fours ventilés afin de pouvoir répondre aux différents types de cuisson des aliments. Cela augmente par conséquent l'encombrement sur le site, voire nécessite des surfaces de restauration plus importantes pour recevoir ces deux types de four.

Il est connu de l'art antérieur le document EP-1.767.860 qui divulgue un four comprenant trois systèmes de cuisson. Le premier système de cuisson est constitué d'un élément rayonnant agencé sur le plafond dans l'enceinte. Le second système de cuisson est constitué d'un élément rayonnant agencé sous une dalle réfractaire disposée à la base à l'intérieur de l'enceinte. Le troisième système de cuisson est constitué d'un élément rayonnant circulaire coopérant avec un organe de soufflage, ces éléments étant agencés dans le fond de l'enceinte. En outre, le four comprend des moyens de sélection du mode de cuisson permettant de choisir indépendamment ou simultanément des systèmes de cuisson. Ce four comprend des éléments de régulation qui mesurent la température ambiante dans l'enceinte du four pour gérer ensuite la température des systèmes de cuisson. Ce document EP 1 767 860 montre le préambule de la revendication 1.

Ce mode de conception ne permet pas une maîtrise convenable de la cuisson des aliments, notamment lorsqu'on souhaite cuire lesdits aliments au moyen de l'activation simultanée de plusieurs systèmes de cuisson.

L'invention a pour but de mettre en oeuvre un four qui présente les caractéristiques des fours à sole et des fours ventilés afin de permettre la cuisson d'une plus grande variété d'aliments au moyen d'un seul four. Une telle mise en oeuvre présente pour difficulté majeure de conserver une parfaite maîtrise de la cuisson des aliments notamment lorsque l'on souhaite cuire les aliments qui nécessitent une utilisation simultanée des différents moyens de cuisson.

Pour cela, l'invention propose un four pour la cuisson d'aliments, notamment du type pâtes à pain, viennoiseries, plats gratinés ou similaires, tel que défini en revendication 1.

Le four selon l'invention présente l'avantage de conserver une parfaite maîtrise, lors de la mesure de température, de chacun des systèmes de cuisson dont dispose ledit four, notamment lorsqu'ils sont utilisés en combinaison pour la cuisson d'aliments nécessitant l'utilisation d'une telle combinaison, la mesure de température d'un des systèmes de cuisson n'étant pas influencée par les autres systèmes de cuisson également activés.

D'autres avantages et caractéristiques de l'invention apparaîtront à la lecture de la description qui va suivre à l'appui de la figure 1 présentant en perspective un mode de réalisation du four selon l'invention.

Tel que représenté à la figure 1, le four 1 selon l'invention comprend une enceinte 3 dans laquelle sont introduits les aliments en vue de réaliser leur cuisson. Ces aliments sont notamment du type pâte à pain, viennoiseries, plats gratinés. On peut toutefois envisager la cuisson de tout autre type d'aliments. L'insertion des aliments à l'intérieur de l'enceinte s'effectue par la face avant ; celle-ci est fermée par une porte d'accès 5 apte à isoler thermiquement ladite enceinte durant la cuisson.

Le four est équipé de trois systèmes de cuisson 7,9 et 11.

Le premier système de cuisson 7 est constitué d'un élément rayonnant 13 qui est agencé en plafond ou en voûte 15 à l'intérieur de l'enceinte 3. Cet élément rayonnant 13 est de type résistance thermique.

Le second système de cuisson 9 est constitué d'au moins un élément rayonnant 17 agencé en partie basse à l'intérieur de l'enceinte 3. Cet élément rayonnant est disposé sous une dalle réfractaire 21 à la base à l'intérieur de l'enceinte. Cette dalle réfractaire 21 dispose de manière préférentielle d'une inertie thermique permettant de conserver une température constante sur la dalle durant la cuisson. Cette dalle reçoit directement les aliments au cours de leur cuisson. L'élément rayonnant 17 est du type résistance thermique semblable à celui du premier système de cuisson.

Le troisième système de cuisson 11 est constitué d'au moins un élément rayonnant 23 coopérant avec un organe de soufflage 25. Cet élément rayonnant 23 est notamment constitué d'une résistance thermique de forme circulaire. L'organe de soufflage est quant à lui constitué d'une turbine. La résistance thermique circulaire est disposée de manière coaxiale par rapport à la turbine. Les éléments du troisième système de cuisson sont agencés dans le fond 27 de l'enceinte 3. Ce troisième système de cuisson 11 a pour fonction de chauffer l'intérieur de l'enceinte avec une répartition uniforme de la température à l'intérieur de celle-ci.

Tel qu'illustré à la figure 1, le four 1 comprend des moyens de sélection 29 d'un mode de cuisson. Ces moyens de sélection sont de préférence constitués par deux boutons de sélection 31,32 qui permettent de sélectionner indépendamment ou simultanément les systèmes de cuisson 7,9 et 11.

Le premier bouton de sélection 31 permet le fonctionnement du premier système de cuisson 7 et du second système de cuisson 9. Le bouton de sélection 31 comprend notamment quatre positions de fonctionnement. Selon la première position, le premier système de cuisson 7 et le second système de cuisson 9 sont tous les deux éteints. Selon une seconde position de fonctionnement, le premier système de cuisson 7 fonctionne seul, le second système de cuisson 9 restant éteint. Selon une troisième position du bouton de sélection 31, le second système de cuisson fonctionne seul, le premier système de cuisson 7 restant éteint. Selon une quatrième position du bouton de sélection, les deux systèmes de cuisson 7,9 fonctionnent simultanément.

La mise en marche des systèmes de cuisson 7,9 permet de faire fonctionner les éléments rayonnants 13,17 desdits systèmes de cuisson qui montent en température jusqu'à atteindre une température de réglage.

Le second bouton de sélection 32 présente au moins trois positions de fonctionnement. Selon une première position, celui-ci permet de maintenir, hors fonctionnement, le troisième système de cuisson 11. Selon une seconde position du bouton de sélection 32, celui-ci permet de commander seul l'organe de soufflage 25 du troisième système de cuisson 11. Selon une troisième position du bouton de sélection 32, celui-ci permet de commander simultanément l'organe de soufflage 25 et l'élément rayonnant 23 du troisième système de cuisson 11.

Par ailleurs, il est possible de sélectionner indépendamment ou simultanément les deux boutons de sélection 31,32 afin de sélectionner indépendamment ou simultanément les systèmes de cuisson 7,9,11.

Il est toutefois possible de concevoir des moyens de sélection constitués d'un seul bouton de sélection ou d'un clavier de sélection qui offre les différentes possibilités de commande ou de fonctionnement des systèmes de cuisson 7,9,11 tels que définis ci-dessus au moyen des deux boutons de sélection 31,32.

Le four comprend des moyens de régulation 33 aptes à gérer indépendamment la température de chauffe de chaque système de cuisson qui a été sélectionné. Ces moyens de régulation 33 comprennent des moyens de pilotage qui sont agencés pour comparer les mesures des températures émises à l'intérieur de l'enceinte par les systèmes de cuisson sélectionnés par rapport aux températures de référence choisies, et pour réguler indépendamment la température de chauffe des systèmes en fonction des mesures effectuées et de la comparaison par rapport aux valeurs de réglage des températures de référence.

Le four 1 comprend trois systèmes de mesure de la température, chaque système de mesure étant propre à un système de cuisson. La mesure de la température de chacun de ces systèmes de cuisson s'effectue de préférence par acquisition de données, notamment au moyen de sondes thermiques qui sont agencées dans l'enceinte 3 pour mesurer la température en voûte ou plafond, la température sous la dalle dans l'enceinte et la température du milieu ambiant correspondant respectivement aux températures du premier système de cuisson 7, du second système de cuisson 9 et du troisième système de cuisson 11.

Ces systèmes de mesure permettent de relever individuellement les températures de chauffe des éléments rayonnants 13,17,23 de chacun des systèmes de cuisson 7,9,11 lorsque ceux-ci ont été sélectionnés. Ces systèmes de mesure sont agencés dans l'enceinte 3 de manière à empêcher toutes perturbations entre les systèmes de cuisson sélectionnés lors de la mesure desdites températures. Ainsi, la mesure de la température d'un des systèmes de cuisson ne subit aucune influence et aucune perturbation lors du relevé dues au fonctionnement simultané d'un des deux autres systèmes de cuisson. Les températures mesurées correspondent ainsi quasiment aux valeurs réelles de chauffe des systèmes de cuisson pris isolément.

Le four comprend une première sonde de température permettant la mesure de la température de l'élément rayonnant 13 du premier système de cuisson 7. Cette première sonde est agencée sous le plafond dans l'un des coins supérieurs du fond 27 de l'enceinte 3. Par ailleurs, ce premier système de mesure dispose également d'un élément séparateur qui a pour fonction d'isoler la sonde par rapport à l'organe de soufflage 25 du troisième système de cuisson 11. Le positionnement de la sonde dans le fond de l'enceinte, dans le plan horizontal de l'organe de soufflage, ainsi que l'isolation de la sonde au moyen de l'élément séparateur permettent d'éviter une mesure de température erronée du fait de l'influence dudit organe de soufflage, lorsque celui-ci est activé, celui-ci ayant pour effet de baisser la température lors du relevé. Cette conception permet donc avantageusement de neutraliser l'influence exercée par l'organe de soufflage lorsqu'il est activé.

Le four comprend une seconde sonde de température agencée pour mesurer la température de l'élément rayonnant 17 du second système de cuisson 9. Cette seconde sonde est agencée sous la dalle réfractaire 21 dans le fond 27 de l'enceinte 3, cette position sous la dalle réfractaire permettant de l'isoler par rapport à l'organe de soufflage 25 lors du brassage de l'air chaud ambiant dans l'enceinte 3.

Une troisième sonde de température permet la mesure de la température de l'élément rayonnant 23 du troisième système de cuisson 11. Cette sonde de température est agencée dans le fond 27 de l'enceinte 3 à proximité de l'élément rayonnant 23.

De manière préférentielle, et non limitative, l'élément séparateur est constitué d'une plaque ajourée qui est agencée en dessous de la première sonde de température, sous l'élément rayonnant 13. Cette plaque ajourée protège la sonde de toute influence exercée par l'organe de soufflage lors du brassage de l'air ambiant. La plaque ajourée s'étend au moins sur une longueur correspondant à la longueur de la sonde de température.

Tel qu'illustré sur la figure 1, le four 1 comprend un système de vaporisation 49 et un système d'évacuation 51 de la vapeur. Le système de vaporisation 49 est de préférence constitué d'une buse de pulvérisation 53 de gouttelettes d'eau. Cette buse 53 est agencée à proximité de l'élément rayonnant 23 du troisième système de cuisson 11 de manière à ce que les gouttelettes d'eau viennent en contact sur l'élément rayonnant 23, afin de transformer celles-ci en vapeur qui se répartit ensuite dans le milieu ambiant de l'enceinte 3 lors du brassage au moyen de l'organe de soufflage.

La création de vapeur a pour objet d'humidifier la pâte au cours de sa cuisson afin d'éviter que celle-ci ne se dessèche.

De manière préférentielle, le système d'évacuation est constitué d'une trappe montée battant, la trappe étant agencée dans le fond 27 de l'enceinte. Cette trappe est agencée en dessous du premier système de cuisson, de préférence du côté opposé à la position de la sonde de température du premier système de cuisson 7 et à la sonde de température du troisième système de cuisson. Cette trappe est de préférence positionnée à une hauteur de 32 mm sous le plafond et décalée de 6 mm par rapport à la paroi latérale de l'enceinte située du côté opposé à la position des sondes de température du premier système de cuisson et du troisième système de cuisson. Cette position de la trappe d'évacuation de la vapeur permet avantageusement de lisser les fluctuations de la température à l'intérieur de l'enceinte générée par le troisième système de cuisson, et évite ainsi les fluctuations trop importantes de la température lorsque l'élément rayonnant 23 est activé pour maintenir la température de référence réglée sur les moyens de régulation du troisième système de cuisson 11, lorsque celui-ci est sélectionné.

Les moyens de pilotage comprennent un système de calcul qui récupère les mesures de température de chacune des sondes de température.

Ce système de calcul est du type matériel d'acquisition de données qui récupère les valeurs des températures mesurées puis effectue une analyse comparative de ces données mesurées en fonction des températures de référence réglées pour chacun des systèmes de cuisson 7,9 et 11.

Ce système de calcul permet d'agir indépendamment sur les éléments de chauffe en fonction des systèmes de cuisson sélectionnés, de manière à contrôler indépendamment la température de chacun desdits systèmes de cuisson lorsqu'ils sont utilisés simultanément, en fonction des températures de référence désirées, la mesure de la température de chaque système de cuisson n'étant pas influencée par la température des autres systèmes de cuisson fonctionnant simultanément du fait de la position des sondes dans l'enceinte du four 1.

Le système de calcul permet de réguler la température des éléments de chauffe en fonction des valeurs des températures sélectionnées, cette régulation se faisant en modifiant notamment la durée d'alimentation de chacun des éléments de chauffe et de l'organe de soufflage.

Les moyens de régulation comprennent au moins deux tableaux de commande indépendants 35,37. Le premier tableau de commande 35 permet de gérer les températures du premier et du second système de cuisson 7,9. Le second tableau de commande 37 permet de gérer la température du troisième système de cuisson 11.

De manière préférentielle, le second tableau de commande 37 permet également de gérer la durée de cuisson et le système de vaporisation. Lorsqu'au moins un des système de cuisson 7,9,11 est activé au moyen des boutons de sélection,on réalise alors le réglage du temps de cuisson sur le second tableau de commande ; il est également possible de déclencher le système de vaporisation 49 pendant la cuisson des aliments.

Le premier tableau de commande 35 est notamment constitué d'un clavier digital muni de deux afficheurs numériques 39,41 permettant de régler les températures de référence pour la résistance thermique 13 au niveau de la voûte 15 et pour la résistance thermique 17 au niveau de la dalle réfractaire 21 correspondant respectivement aux premier 7 et second 9 systèmes de cuisson.

De même le second système de commande 37 est constitué d'un clavier digital permettant le réglage de la température de référence pour la résistance thermique du troisième système de cuisson 11.

Ce clavier digital permet également le réglage du temps de cuisson et l'activation du système de vaporisation.

Les parois latérales de l'enceinte 3 sont munies de moyens de support 42,42', du type rainures ou glissières, destinées à recevoir les extrémités latérales 43,43' de grilles de support 47 de produits ou éventuellement de plaques ajourées.

## Revendications

1. Four (1) pour la cuisson d'aliments, ledit four (1) comprenant :
a) une enceinte (3) apte à être fermée par au moins une porte d'accès (5) pour l'insertion ou le retrait des aliments ;
b) un premier système de cuisson (7) constitué d'au moins un élément rayonnant (13), du type résistance thermique, agencé dans l'enceinte (3) ;
c) un second système de cuisson (9) constitué d'au moins un élément rayonnant (17), du type résistance thermique, agencé sous une dalle réfractaire (21) disposée à la base dans l'enceinte (3) ;
d) un troisième système de cuisson (11) constitué d'au moins un élément rayonnant (23) coopérant avec un organe de soufflage (25), notamment une résistance thermique de forme circulaire coaxiale à une turbine, les éléments (23,25) étant agencés dans le fond (27) de l'enceinte (3) ;
e) des moyens de sélection (29) d'un mode de cuisson agencés pour sélectionner indépendamment ou simultanément les systèmes de cuisson (7, 9, 11) ;
**caractérisé en ce que** ledit four comprend également :
• des moyens de mesure de la température de chauffe de chacun des éléments rayonnants (13,17,23) des trois systèmes de cuisson (7,9,11), lesdits moyens de mesure étant munis de moyens de protection contre les perturbations, agencés entre les systèmes de cuisson ; **en ce que**
• les moyens de mesure des températures de chauffe se composent :
- d'une première sonde de température agencée sous le plafond dans le fond (27) de l'enceinte (3) pour la mesure de la température de l'au moins un élément rayonnant (13) du premier système de cuisson (7), la dite première sonde étant isolée par rapport à l'organe de soufflage (25) du troisième système de cuisson (11) au moyen d'un élément séparateur ;
- d'une seconde sonde de température agencée sous la dalle réfractaire (21) dans le fond (27) de l'enceinte (3) pour la mesure de la température de l'au moins un élément rayonnant (17) du second système de cuisson (9) ;
- d'une troisième sonde de température agencée dans le fond (27) de l'enceinte (3) à proximité de l'au moins un élément rayonnant (23) du troisième système de cuisson (11) pour la mesure de la température dudit au moins un élément rayonnant (23) du troisième système de cuisson ; et **en ce que**
le four comprend en outre des moyens de régulation (33) permettant le réglage et la gestion de la température de chauffe de chacun des systèmes de cuisson (7,9,11) sélectionné, chacune des températures mesurées par les première, seconde et troisième sondes de température étant gérée indépendamment par lesdits moyens de régulation (33); et l'au moins un élément rayonnant (13) étant agencé sur le plafond.

2. Four (1) selon la revendication 1, **caractérisé en ce que** l'élément séparateur est constitué d'une plaque ajourée agencée en dessous de la première sonde de température et sous l'au moins un élément rayonnant (13) du premier système de cuisson (7).

3. Four (1) selon l'une quelconque des revendications 1 ou 2, **caractérisé en ce que** le four comprend un système de vaporisation (49) et un système d'évacuation de la vapeur (51), ledit système d'évacuation (51) étant agencé sous l'élément séparateur.

4. Four (1) selon la revendication 3, **caractérisé en ce que** le système de vaporisation (49) est constitué d'une buse (53) de pulvérisation de gouttelettes d'eau sur l'au moins un élément rayonnant (23) du troisième système de cuisson (11).

5. Four (1) selon l'une des revendications 3 ou 4, **caractérisé en ce que** le système d'évacuation de la vapeur (51) est constitué d'une trappe montée battant sur le fond (27) de l'enceinte, en dessous du premier système de cuisson (7), ladite trappe étant apte à s'ouvrir sous la pression de la vapeur contenue dans l'enceinte (3).

6. Four (1) selon l'une quelconque des revendication 1 à 5, **caractérisé en ce que** les moyens de sélection (29) se composent de deux boutons de sélection (31,32), le premier bouton (31) permettant de sélectionner le premier système de cuisson (7) seul, le second système de cuisson (9) seul, ou les deux dits systèmes de cuisson (7, 9) simultanément, et le second bouton (32) permettant de commander seul l'organe de soufflage (25), ou simultanément l'organe de soufflage (25) et l'au moins un élément rayonnant (23) du troisième système de cuisson (11).

7. Four selon l'une quelconque des revendications 1 à 6, **caractérisé en ce que** les moyens de régulation (33) comprennent au moins deux tableaux de commande (35, 37), l'un (35) pour régler les températures de référence du premier (7) et du second (9) systèmes de cuisson, et l'autre (37) pour régler la température de référence du troisième système de cuisson (11).

8. Four selon les revendications 6 et 7, **caractérisé en ce que** le premier tableau de commande (35) permet, selon la position du premier bouton de sélection, le réglage de la température du premier système de cuisson (7) seul, le réglage de la température du second système de cuisson (9) seul, et le réglage de la température du premier système de cuisson (7) et de la température du second système de cuisson (9) simultanément.

9. Four (1) selon la revendication 7 ou 8 dépendant de la revendication 4, **caractérisé en ce que** le deuxième tableau de commande (37) permet le réglage de la durée de cuisson et la commande du système de vaporisation (49) lorsqu'au moins l'un des systèmes de cuisson (7, 9, 11) est activé.

10. Four (1) selon l'une quelconque des revendications 1 à 9, **caractérisé en ce que** les moyens de régulation (33) comprennent des moyens de pilotage qui sont agencés pour comparer les mesures des températures émises à l'intérieur de l'enceinte (3) par les systèmes de cuisson (7,9,11) sélectionnés par rapport aux températures de référence choisies, et pour réguler indépendamment la température de chauffe des systèmes (7, 9, 11) en fonction des mesures effectuées et de la comparaison par rapport aux valeurs de réglage des températures de référence.

11. Four (1) selon la revendication 10, **caractérisé en ce que** les moyens de pilotage comprennent un système de calcul qui récupère les mesures de température de chacune des trois sondes de température.

## Patentansprüche

1. Ofen (1) zum Backen von Nahrungsmitteln, wobei der Ofen (1) umfaßt:
a) einen Innenraum (3), der geeignet ist, durch wenigstens eine Zugangstür (5) für das Einbringen oder das Herausnehmen der Nahrungsmittel verschlossen zu werden;
b) ein erstes Backsystem (7), das aus wenigstens einem Strahlungselement (13), vom Typ Wärmewiderstand, welches in dem Innenraum (3) angeordnet ist, besteht;
c) ein zweites Backsystem (9), das aus wenigstens einem Strahlungselement (17), vom Typ Wärmewiderstand, welches unter einer an der Basis in dem Innenraum (3) angeordneten feuerfesten Platte (21) angeordnet ist;
d) ein drittes Backsystem (11), das aus wenigstens einem mit einem Ausblasorgan (25) zusammenwirkenden Strahlungselement (23), insbesondere einem zu einer Turbine koaxialen kreisförmigen Wärmewiderstand besteht, wobei die Elemente (23, 25) im hinteren Teil (27) des Innenraums (3) angeordnet sind;
e) Mittel zum Auswählen (29) eines Backmodus, die dazu eingerichtet sind, die Backsysteme (7, 9, 11) unabhängig oder gleichzeitig auszuwählen;
**dadurch gekennzeichnet, daß** der Ofen auch umfaßt:
• Mittel zum Messen der Heiztemperatur eines jeden der Strahlungselemente (13, 17, 23) der drei Backsysteme (7, 9, 11), wobei die Meßmittel mit Mitteln zum Schutz gegen Störungen, die zwischen den Backsystemen angeordnet sind, versehen sind; daß
• die Mittel zum Messen der Heiztemperaturen bestehen aus:
- einer ersten Temperatursonde, die unter der Decke im hinteren Teil (27) des Innenraums (3) für das Messen der Temperatur des wenigstens einen Strahlungselements (13) des ersten Backsystems (7) angeordnet ist, wobei die erste Sonde gegenüber dem Ausblasorgan (25) des dritten Backsystems (11) mittels eines Trennelements isoliert ist;
- einer zweiten Temperatursonde, die unter der feuerfesten Platte (21) im hinteren Teil (27) des Innenraums (3) für das Messen der Temperatur des wenigstens einen Strahlungselements (17) des zweiten Backsystems (9) angeordnet ist;
- einer dritten Temperatursonde, die im hinteren Teil (27) des Innenraums (3) in der Nähe des wenigstens einen Strahlungselements (23) des dritten Backsystems (11) für das Messen der Temperatur des wenigstens einen Strahlungselements (23) des dritten Backsystems angeordnet ist; und daß
der Ofen ferner Regelungsmittel (33) umfaßt, die das Einstellen und das Steuern der Heiztemperatur eines jeden ausgewählten der Backsysteme (7, 9, 11) ermöglichen, wobei jede der mit der ersten, der zweiten und der dritten Temperatursonde gemessenen Temperaturen durch die Regelungsmittel (33) unabhängig gesteuert wird; und wobei das wenigstens eine Strahlungselement (13) an der Decke angeordnet ist.

2. Ofen (1) nach Anspruch 1, **dadurch gekennzeichnet, daß** das Trennelement von einer durchbrochenen Platte gebildet ist, die unterhalb der ersten Temperatursonde und unter dem wenigstens einen Strahlungselement (13) des ersten Backsystems (7) angeordnet ist.

3. Ofen (1) nach einem der Ansprüche 1 oder 2, **dadurch gekennzeichnet, daß** der Ofen ein Verdampfungssystem (49) sowie ein System zum Abführen des Dampfes (51) umfaßt, wobei das Abführsystem (51) unter dem Trennelement angeordnet ist.

4. Ofen (1) nach Anspruch 3, **dadurch gekennzeichnet, daß** das Verdampfungssystem (49) von einer Düse (53) zum Zerstäuben von Wassertröpfchen an dem wenigstens einen Strahlungselement (23) des dritten Backsystems (11) gebildet ist.

5. Ofen (1) nach einem der Ansprüche 3 oder 4, **dadurch gekennzeichnet, daß** das System zum Abführen des Dampfes (51) von einer an der Rückwand (27) des Innenraums unterhalb des ersten Backsystems (7) schwingend angebrachten Klappe gebildet ist, wobei die Klappe geeignet ist, sich unter dem Druck des in dem Innenraum (3) enthaltenen Dampfes zu öffnen.

6. Ofen (1) nach einem der Ansprüche 1 bis 5, **dadurch gekennzeichnet, daß** die Auswahlmittel (29) aus zwei Auswahlknöpfen (31, 32) bestehen, wobei der erste Knopf (31) ermöglicht, nur das erste Backsystem (7), nur das zweite Backsystem (9) oder die beiden Backsysteme (7, 9) gleichzeitig auszuwählen, und wobei der zweite Knopf (32) ermöglicht, nur das Ausblasorgan (25) oder das Ausblasorgan (25) und das wenigstens eine Strahlungselement (23) des dritten Backsystems (11) gleichzeitig zu steuern.

7. Ofen nach einem der Ansprüche 1 bis 6, **dadurch gekennzeichnet, daß** die Regelungsmittel (33) wenigstens zwei Schalttafeln (35, 37) umfassen, die eine (35) zum Einstellen der Referenztemperaturen des ersten (7) und des zweiten (9) Backsystems und die andere (37) zum Einstellen der Referenztemperatur des dritten Backsystems (11).

8. Ofen nach den Ansprüchen 6 und 7, **dadurch gekennzeichnet, daß** die erste Schalttafel (35) entsprechend der Position des ersten Auswahlknopfes die Einstellung der Temperatur nur des ersten Backsystems (7), die Einstellung der Temperatur nur des zweiten Backsystems (9) sowie die Einstellung der Temperatur des ersten Backsystems (7) und der Temperatur des zweiten Backsystems (9) gleichzeitig ermöglicht.

9. Ofen (1) nach Anspruch 7 oder 8, abhängig von Anspruch 4, **dadurch gekennzeichnet, daß** die zweite Schalttafel (37) die Einstellung der Backdauer sowie die Steuerung des Verdampfungssystems (49), wenn wenigstens eines der Backsysteme (7, 9, 11) aktiviert ist, ermöglicht.

10. Ofen (1) nach einem der Ansprüche 1 bis 9, **dadurch gekennzeichnet, daß** die Regelungsmittel (33) Steuermittel umfassen, die dazu eingerichtet sind, die Messungen der innerhalb des Innenraums (3) durch die ausgewählten Backsysteme (7, 9, 11) abgegebenen Temperaturen mit den ausgewählten Referenztemperaturen zu vergleichen und die Heiztemperatur der Systeme (7, 9, 11) in Abhängigkeit der durchgeführten Messungen und des Vergleichs mit den Einstellwerten der Referenztemperaturen unabhängig zu regeln.

11. Ofen (1) nach Anspruch 10, **dadurch gekennzeichnet, daß** die Steuermittel ein Berechnungssystem umfassen, das die Temperaturmessungen einer jeden der drei Temperatursonden sammelt.

## Claims

1. An oven (1) for cooking food, said oven (1) comprising:
a) an enclosure (3) suitable for being closed by at least one access door (5) in order to insert or remove food;
b) a first cooking system (7) constituted by at least one radiant element (13) of the heater resistance type arranged in the enclosure (3);
c) a second cooking system (9) constituted by at least one radiant element (17), of the heater resistance type arranged under a refractory slab (21) placed at the bottom in the enclosure (3);
d) a third cooking system (11) constituted by at least one radiant element (23) co-operating with a blower member (25), in particular a heater resistance of circular shape arranged coaxially with a turbine, the elements (23, 25) being arranged at the back (27) of the enclosure (3);
e) selector means (29) for selecting a cooking mode and arranged to select the cooking systems (7, 9, 11) independently or simultaneously;
said oven being **characterized in that** it also comprises:
• measuring means for measuring the heating temperature of each of the radiant elements (13, 17, 23) of the three cooking systems (7, 9, 11), said measuring means being provided with means for protecting them against disturbances, arranged between the cooking systems; **in that**
• the heating temperature measuring means comprise:
· a first temperature probe arranged under the ceiling in the back (27) of the enclosure (3) for measuring the temperature of at least one radiant element (13) of the first cooking system (7), said first probe being isolated relative to the blower member (25) of the third cooking system (11) by means of a separator element;
· a second temperature probe arranged under the refractory slab (21) in the back (27) of the enclosure (3) for measuring the temperature of the at least one radiant element (17) of the second cooking system (9);
· a third temperature probe arranged in the back (27) of the enclosure (3) in the proximity of the at least one radiant element (23) of the third cooking system (11) to measure the temperature of said at least one radiant element (23) of the third cooking system; and **in that**
• the oven further includes control means (33) enabling the heating temperature of each of the selected cooking systems (7, 9, 11) to be adjusted and managed, each of the temperatures measured by the first, second, and third temperature probes being managed independently by said control means (33), and the at least one radiant element (13) being arranged on the ceiling.

2. An oven (1) according to claim 1, **characterized in that** the separator element is constituted by a perforated plate arranged below the first temperature probe and under the at least one radiant element (13) of the first cooking system (7).

3. An oven (1) according to claim 1 or claim 2, **characterized in that** the oven includes a steam generator system (49) and a steam discharge system (51), said discharge system (51) being arranged under the separator element.

4. An oven (1) according to claim 3, **characterized in that** the steam generator system (49) is constituted by a nozzle (53) for spraying droplets of water onto the at least one radiant element (23) of the third cooking system (11).

5. An oven (1) according to claim 3 or claim 4, **characterized in that** the steam discharge system (51) is constituted by a hatch hinge-mounted on the back (27) of the enclosure, beneath the first cooking system (7), said hatch being suitable for opening under the pressure of the steam contained in the enclosure (3).

6. An oven (1) according to any one of claims 1 to 5, **characterized in that** the selector means (29) comprise two selector buttons (31, 32), the first button (31) serving to select the first cooking system (7) on its own, the second cooking system (9) on its own, or said first and second cooking systems (7, 9) simultaneously, and the second button (32) enabling the blower member (25) to be operated on its own, or the blower member (25) to be operated simultaneously with the at least one radiant element (23) of the third cooking system (11).

7. An oven according to any one of claims 1 to 6, **characterized in that** the control means (33) comprise at least two control panels (35, 37), one panel (35) for adjusting the reference temperatures of the first (7) and second (9) cooking systems, and the other panel (37) for adjusting the reference temperature of the third cooking system (11).

8. An oven according to claims 6 and 7, **characterized in that**, depending on the position of the first selector button, the first control panel (35) makes it possible to adjust the temperature of the first cooking system (7) on its own, to adjust the temperature of the second cooking system (9) on its own, and to adjust the temperature of the first cooking system (7) and the temperature of the second cooking system (9) simultaneously.

9. An oven (1) according to claim 7 or claim 8 as dependent on claim 4, the oven being **characterized in that** the second control panel (37) makes it possible to adjust the duration of cooking and to cause the steam generator system (49) to operate when at least one of the cooking systems (7, 9, 11) is activated.

10. An oven (1) according to any one of claims 1 to 9, **characterized in that** the control means (33) include governor means that are arranged to compare the temperature measurements taken inside the enclosure (3) by the selected cooking systems (7, 9, 11) with the selected reference temperatures, and to regulate the heating temperature of each system (7, 9, 11) independently as a function of the measurements taken and as a function of the comparison relative to the selected reference temperature values.

11. An oven (1) according to claim 10, **characterized in that** the governor means comprise a calculation system that recovers the temperature measurements from each of the three temperature probes.
